# FASCICULE DE BREVET EUROPEEN

(11) **EP 1 134 058 B1**
(45) Date de publication et mention de la délivrance du brevet: **26.03.2003**
(21) Numéro de dépôt: 01420059.6
(22) Date de dépôt: 07.03.2001
(51) Int. Cl.: B26B 5/00

(54) **Outil pour tronconner un conduit annelé**
Werkzeug zum Abschneiden eines Wellrohres
Tool for cutting-off a corrugated pipe

(30) Priorité: 16.03.2000 FR 0003746
(43) Date de publication de la demande: 19.09.2001
(73) Titulaire: ETS COURANT SA, 01570 Manziat (FR)
(72) Inventeur: Courant, Alain, 01190 Chavannes sur Reyssouze (FR)
(74) Mandataire: Maureau, Philippe

(56) Documents cités:
- FR-A- 2 596 682
- US-A- 4 241 504
- US-A- 4 912 847

## Description

L'invention concerne un outil pour tronconner un conduit annelé (voir e.g. US-A-4912847).

Un conduit annelé est un corps de révolution, de section circulaire ou autre, dont la paroi comporte des ondulations sinusoïdales, de profil régulier ou non. De tels conduits annelés en matière synthétique sont utilisés pour contenir des conducteurs électriques ou optiques, des conduits de circuit pneumatique ou hydraulique.

De plus en plus, les conduits annelés sont garnis, dès leur fabrication, par le réseau qu'ils doivent protéger et sont fournis en rouleau, qu'il faut tronçonner à la demande.

Actuellement, ce tronçonnage est effectué manuellement par un outil tranchant, de type cutter, qui est engagé radialement dans le creux d'une onde, puis est déplacé circulairement autour du conduit. L'engagement dans le creux de l'onde permet d'utiliser les flancs des ondes juxtaposées comme moyen de guidage de la lame et comme moyen de protection pour l'opérateur, mais présente l'inconvénient de permettre à la lame tranchante de pénétrer dans le coeur du conduit. Il en résulte que les réseaux contenus dans le conduit, et invisibles de l'extérieur, peuvent être blessés par la lame, de manière plus ou moins grave.

Pour remédier à cela, il faudrait assurer la coupe sur le sommet d'une onde, mais cela est très difficile avec un outil tranchant courant, car, en l'absence de guidage, l'outil à tendance à dériver dans un creux d'onde en réalisant une coupe non orthogonale à l'axe du conduit et gênant le raccordement ultérieur de celui-ci.

La présente invention a pour objet de remédier à cela en améliorant un outil de tronçonnage comprenant un manche dont l'une des extrémités est munie de moyens de positionnement d'une lame tranchante saillant de ladite extrémité, et une plaquette de serrage de la lame.

A cet effet, dans l'outil selon l'invention, la plaquette et l'extrémité du manche, recevant la lame et ladite plaquette, sont munies chacune et, de part et d'autre de la partie dépassante de la lame, d'une nervure ayant une section transversale complémentaire de celle d'un creux d'onde, une longueur supérieure à la profondeur de ce creux d'onde, mais dont l'extrémité est séparée de l'arête de la lame par une distance inférieure à la hauteur des ondulations.

Pour sectionner un conduit annelé avec cet outil, il suffit à l'opérateur d'engager les deux nervures de l'outil dans deux creux d'onde juxtaposés jusqu'à ce que l'arête tranchante de la lame pénètre dans le sommet d'onde compris entre les deux creux d'onde, puis, à partir de là, de déplacer circulairement l'outil autour du conduit. Durant ce déplacement, l'outil est parfaitement guidé par ses nervures circulant dans les creux d'onde, de sorte que sa lame tranchante réalise une coupe régulière et orthogonale à l'axe longitudinal du conduit.

Un autre avantage de cet outil est que la lame tranchante est parfaitement protégée par les deux nervures et qu'elle ne peut pas blesser l'opérateur.

Enfin, la coupe s'effectuant sur un sommet d'onde, avec contrôle de la pénétration de la lame dans le conduit, la lame ne peut en aucun cas dépasser le fond d'un creux d'onde et, en conséquence, risquer de blesser les éléments disposés dans le conduit.

L'invention sera mieux comprise à l'aide de la description qui suit en référence au dessin schématique annexé.

Figure 1 est une vue en perspective éclatée montrant les éléments constitutifs de l'outil,

Figures 2 et 3 sont des vues de côté en coupe de l'outil, respectivement avant engagement dans un conduit annelé et pendant sectionnement de ce conduit.

Comme montré à la figure 1, l'outil de tronçonnage est composé d'un manche 2 dont l'une des extrémités est munie, d'une part, d'un logement 3 de réception d'une lame tranchante 4, et d'autre part, d'un logement 5 de réception d'une plaquette de serrage 6. Dans la forme d'exécution représentée, la plaquette 6 est liée au manche 2 par une vis 7, la traversant par un alésage 8, traversant un alésage 4a de la lame de coupe 4 et se vissant dans un alésage taraudé 9, ou dans un insert du manche 2.

Selon l'invention, l'extrémité du manche recevant la lame de coupe 4 comporte une nervure en saillie 10, tandis que la plaquette 6 comporte une nervure en saillie 12.

La figure 2 montre que, lorsque les éléments de l'outil de tronçonnage sont assemblés, les deux nervures 10 et 12 sont disposées symétriquement de part et d'autre de la lame tranchante 4 et de manière à correspondre à deux creux d'onde 13 encadrant un sommet d'onde 14 du conduit 15 qu'il faut sectionner.

Plus précisément, chaque nervure 10 a une section transversale complémentaire à un creux d'onde 13 et une longueur L qui est supérieure à la profondeur c d'un creux d'onde. Par ailleurs, le sommet de chaque nervure 10 et 12 est en saillie par rapport à l'arête tranchante 4b de la lame 4 d'une valeur S qui est inférieure à la hauteur H des ondulations.

La figure 1 montre que les nervures 10 et 12 sont curvilignes et comportent des rayons de courbure centrés sur l'axe longitudinal du conduit, lorsque l'outil est en position d'utilisation comme montrée à la figure 3.

Chaque nervure fait saillie d'une portée cylindrique, respectivement 16 pour le manche, et 17 pour la plaquette 6 qui forme un témoin d'usure.

Pour sectionner un conduit annelé 15 au moyen de l'outil, il suffit, comme montré à la figure 2, de positionner les deux nervures 10 et 12 en vis à vis de deux creux d'onde 13, puis d'engager ces nervures dans les creux d'onde jusqu'à ce que la lame 4 pénètre et traverse la matière d'un sommet d'onde 14, comme montré à la figure 3. Dans ces conditions, la lame est parfaitement guidée en translation par appui des deux nervures 10 et 12 sur les faces des creux d'onde jouxtant le sommet d'onde, et tout déplacement de l'outil autour du conduit permet de réaliser une coupe régulière, orthogonale à son axe longitudinal. Cette coupe sur le sommet d'une onde est contrôlée en profondeur par les nervures 10, 12, de telle manière que l'arête tranchante 4b de la lame ne dépasse pas le fond des creux d'onde. Dans ces conditions, les conduits électriques ou optiques 18 disposés dans le conduit annelé ne risquent pas d'être sectionnés pendant l'opération de tronçonnage.

Si l'utilisation répétée de l'outil entraîne une usure des nervures 10 et 12, le contact des faces 16 et 17 avec les sommets d'ondes indique qu'il faut remplacer l'outil, car il peut alors permettre à la lame tranchante de pénétrer plus profondément dans le conduit en dépassant le fond des ondulations avec le risque de blesser les éléments de réseaux disposés dans ce conduit.

Les figures 2 et 3 montrent qu'aussi bien au repos que lors de son utilisation, l'outil assure une protection optimale de l'opérateur et évite tout risque de blessure.

Un même outil peut être utilisé avec des conduits de diamètres différents mais ayant des cannelures similaires.

## Revendications

1. Outil pour tronçonner un conduit annelé comprenant un manche (2), dont l'une des extrémités est munie de moyens de positionnement (3) d'une lame tranchante (4) saillant de ladite extrémité, et une plaquette (6) de serrage de la lame, **caractérisé en ce que** la plaquette (6) et l'extrémité du manche (2), recevant la lame (4) et ladite plaquette (6), sont munies, chacune et de part et d'autre de la partie dépassante de la lame (4), d'une nervure (10, 12) ayant une section transversale complémentaire de celle d'un creux d'onde (13), une longueur (L) supérieure à la profondeur (c) de ce creux d'onde, mais dont l'extrémité est séparée de l'arête (4b) de la lame par une distance (S) inférieure à la hauteur des ondulations.

2. Outil selon la revendication 1, **caractérisé en ce que** chaque nervure (10, 12) est curviligne.

3. Outil selon la revendication 1, **caractérisé en ce que** chaque nervure (10, 12) fait saillie d'une portée (16, 17) qui, en venant en contact avec les sommets des ondes, constitue témoin d'usure de la nervure correspondante.

## Claims

1. A tool for cutting to length a corrugated duct, comprising a handle (2), whereof one of the ends is equipped with means (3) for positioning a cutting blade (4) projecting from the said end, and a plate (6) for clamping the blade, **characterised in that** the plate (6) and that end of the handle (2) receiving the blade (4) and the said plate (6) are each equipped, on either side of the protruding part of the blade (4), with a rib (10, 12) having a cross-section complementary to that of a corrugation trough (13) and a length (L) which is greater than the depth (c) of this corrugation trough but whereof the end is separated from the sharp edge (4b) of the blade by a spacing (S) smaller than the height of the corrugations.

2. A tool according to Claim 1, **characterised in that** each rib (10, 12) is curvilinear.

3. A tool according to Claim 1, **characterised in that** each rib (10, 12) projects from a bearing surface (16, 17) which in coming into contact with the peaks of the corrugations forms a means of checking wear of the corresponding rib.

## Patentansprüche

1. Werkzeug zum Ablängen eines Wellrohres, das einen Halter (2) umfasst, dessen eines Ende mit Mitteln zur Positionierung (3) einer aus diesem Ende herausstehenden Schneidklinge (4) und einer Einspannplatte (6) für die Klinge versehen ist, **dadurch gekennzeichnet, dass** die Platte (6) und das Ende des Halters (2), das die Klinge (4) und die Platte (6) aufnimmt, beidseits des herausstehenden Teils der Klinge (4) mit einer Rippe (10, 12) versehen sind, deren Querschnitt komplementär zu dem eines Wellentals (13) ist und deren Länge (L) größer ist als die Tiefe (c) dieses Wellentals, deren Ende jedoch von der Kante (4b) der Klinge mit einem Abstand (S) beabstandet ist, der geringer ist als die Höhe der Wellen.

2. Werkzeug nach Anspruch 1, **dadurch gekennzeichnet, dass** jede Rippe (10, 12) gekrümmt ist.

3. Werkzeug nach Anspruch 1, **dadurch gekennzeichnet, dass** jede Rippe (10, 12) aus einer Auflagefläche (16, 17) heraussteht, die dadurch, dass sie mit den Wellenspitzen in Kontakt kommt, Aufschluss gibt über den Verschleiß der entsprechenden Rippe.
